# EUROPÄISCHE PATENTSCHRIFT

(11) **EP 0 918 006 B1**
(45) Veröffentlichungstag und Bekanntmachung des Hinweises auf die Patenterteilung: **02.05.2003**
(21) Anmeldenummer: 98121807.6
(22) Anmeldetag: 17.11.1998
(51) Int. Cl.: B61D 15/06, B61D 45/00

(54) **Schienenfahrzeug**
Railway vehicle
Véhicule ferroviaire

(30) Priorität: 21.11.1997 DE 19751743
(43) Veröffentlichungstag der Anmeldung: 26.05.1999
(73) Patentinhaber: Siemens AG, 80506 München (DE)
(72) Erfinder: Wöhl, Peter, 86152 Augsburg (DE)
(74) Vertreter: Zedlitz, Peter, Dipl.-Inf.

(56) Entgegenhaltungen:
- EP-A- 0 383 302
- CH-A- 373 968
- DE-A- 2 105 504
- DE-A- 19 512 020
- DE-B- 1 113 237

## Beschreibung

Die Erfindung bezieht sich auf ein Schienenfahrzeug, insbesondere Lokomotive, mit einem Hauptrahmen und am Hauptrahmen angeordneten Funktionselementen, wie Umrichter, Transformatoren, Motoren, Getriebe, Kraftstoffbehälter, Kühlermodule, Laufwerke und dergleichen, siehe z.B. EP-A2-0383302.

Bei Schienenfahrzeugen dieser Art sind Einrichtungen vorzusehen, mit denen das Fahrzeug oder wichtige Teile hiervon im Falle von außerordentlichen Aufprallbelastungen vor ernsthaften Beschädigungen geschützt werden kann. Hierzu ist es beispielsweise aus der DE-PS 196 35 221 bekannt, an den Enden des Hauptrahmens Energieverzehrelemente anzuordnen, die im Falle eines Aufpralls nach ausschöpfen des Federweges der elastischen Pufferelemente Arbeit durch plastische Verformung (Stauchverformung) aufnehmen. Den durch elastische und/oder plastische Verformung gekennzeichneten Methoden zur Arbeitsaufnahme ist die Bindung an einen Verformungsweg gemeinsam.

Da die Möglichkeiten zur Steigerung der Aufprallfestigkeit durch eine Erhöhung der Strukturfestigkeit meist durch Zulassungsvorschriften begrenzt sind, kann das Arbeitsaufnahmevermögen der durch elastische und/oder plastische Verformung wirkenden Energieverzehrelemente nur Über eine Verlängerung der Verformungswege gesteigert werden. Dies ist jedoch mit einer aufwendigen und im Schienenverkehr nachteiligen Verlängerung des Gesmatfahrzeugs verbunden.

Der Erfindung liegt daher die Aufgabe zugrunde, bei einem Fahrzeug der genannten Art die Aufprallfestigkeit ohne Verlängerung des Gesamtfahrzeugs zu steigern, wobei die Aufprallfestigkeit bedeutet, daß bei einer außerordentlichen Aufprallbelastung die tragende Struktur und wichtige Teile des Schienenfahrzeugs im wesentlichen unbeschädigt bleiben.

Diese Aufgabe wird erfindungsgemäß dadurch gelöst, daß die Funktionselemente gegenüber dem Hauptrahmen definiert verschiebbar gelagert sind, wobei nach Überschreitung vorbestimmter, durch eine Aufprallbelastung hervorgerufener Massenkräfte eine Verschiebung der Funktionselemente gegenüber dem Hauptrahmen und tragenden Strukturen des Schienenfahrzeugs unter Arbeitsaufnahme stattfindet.

Nach der Erfindung wird somit erreicht, daß die aus schweren, kompakten Teilmassen bestehenden Funktionselemente des Schienenfahrzeugs, wie z.B. Umrichter, Transformatoren, Laufwerke oder Motoren nicht mehr starr, sondern in Aufprallrichtung unter Energieaufnahme verschieblich in das Schienenfahrzeug integriert werden.

Vorzugsweise werden als Verschiebewege für die Funktionselemente die für deren Montage und Wartung erforderlichen Freiräume oder sonstige Abstandsräume genutzt.

Die Befestigung an der tragenden Struktur des Fahrzeugs, im wesentlichen dem Hauptrahmen, erfolgt durch bekannte Maschinenelemente, die eine Verschiebung unter Energieaufnahme zulassen. Die Verschiebung kann dabei durch Gleitreibung der Elemente erfolgen mit denen die Funktionselemente am Hauptrahmen oder an sonstigen tragenden Strukturelementen befestigt sind.

Die Verschiebung unter Arbeitsaufnahme kann zusätzlich oder anstelle der Gleitreibung auch dadurch erfolgen, daß jeweils zwischen einem strukturfesten Anschlag und dem Funktionselement Energieverzehrelemente angeordnet sind, bei denen die Arbeitsaufnahme mit elastischer und/oder plastischer Verformung einhergeht. Grundsätzlich sind zu diesem Zweck auch übliche mechanisch oder hydraulisch wirkende Stoßdämpferelemente geeignet.

Die Erfindung wird nachfolgend anhand einer in der beiliegenden Zeichnung schematisch dargestellten Lokomotive näher erläutert.

Die Lokomotive besteht aus einem Hauptrahmen 1, an dem zwei Laufwerke in Form von Drehgestellen 2 und 3 über rahmenfeste Drehzapfen 4 und 5 angelenkt sind. In den Drehgestellrahmen 6 und 7 der Drehgestelle 2 und 3 sind jeweils Radsätze 8 gelagert. Die Drehgestelle 2 und 3 sind gegenüber den rahmenfesten Drehzapfen 4 und 5 mittels nicht dargestellter Federlemente elastisch horizontal verschiebbar.

Auf der Oberseite des Hauptrahmens 1 ist das Lokomotivgehäuse 9 befestigt, das in dem zwischen den beiden Fahrerständen 10 und 11 befindlichen Bereich aufgebrochen dargestellt ist. In diesem Bereich sind in stark vereinfachter Darstellungsweise lediglich zwei Funktionselemente 12 und 13 zu sehen, die auf dem Hauptrahmen 1 befestigt sind.

Die Befestigung besteht dabei aus rahmenfesten Anschlagelementen 14,15,16 und 17 und zwischen diesen und den Funktionselementen 12 und 13 angeordneten Energieverzehrelementen 18,19,20 und 21.

Auf der Unterseite befinden sich weitere rahmenfeste Anschlagelemente 22,23,24 und 25, die jeweils Energieverzehrelemente 26,27, 28 und 29 tragen. Die Energieverzehrelemente sind jeweils im Horizontalabstand zu den Endbereichen der Drehgestellrahmen 6 und 7 angeordnet.

An den beiden Enden des Hauptrahmens 1 der Lokomotive befinden sich jeweils zwei energieverzehrende Stauchelemente 30 und 31, auf denen herkömmliche Pufferelemente 32 und 33 befestigt sind. Die Stauchelemente 30 und 31 stellen energieverzehrende Elemente nach dem Stand der Technik dar, wie er z.B. in der DE 196 35 221 beschrieben ist.

Im Falle eines Aufpralls der Lokomotive mit einer Geschwindigkeit, die Aufprallenergien freisetzt, die über das Maß hinausgehen, das noch von den Pufferelementen 32 und 33 kompensiert werden kann, werden nach dem Stand der Technik, die zwischen den Pufferlementen 32 und 33 und dem Hauptrahmen 1 angeordneten energieverzehrenden Stauchelemente 30 und 31 zusammengedrückt. Da das Arbeitsaufnahmevermögen derartiger Stauchelemente 30 und 31 aber abhängt von deren Länge bzw. deren möglichen Verformungsweg, können diese zum Zweck der Steigerung des Energieaufnahmevermögens nicht beliebig verlängert werden, da sich ansonsten die Baulänge des Gesamtfahrzeugs in unerwünschter Weise erhöhen würde.

Die nach der Erfindung erzielte Erhöhung des Energieaufnahmevermögens wird ohne Verlängerung des Gesamtfahrzeugs erreicht. Bei einer auf den Hauptrahmen 1 einwirkenden außerordentlichen Aufprallbelastung werden in den auf dem Hauptrahmen 1 befestigten Funktionselementen 12,13 und in den Laufwerken bzw. den Drehgestellen 2,3 erhebliche Massenkräfte freigesetzt, die im Sinne einer Verschiebung der Funktionselemente 12,13 und der Laufwerke bzw. Drehgestelle 2,3 gegenüber dem Hauptrahmen 1 wirken.

Da nach der Erfindung definierte Verschiebungswege und eine eine Verschiebung zulassende Befestigung der Funktionselemente 12,13 und der Laufwerke vorgesehen sind, erfolgt bei Aufprallbelastung eine Verschiebung der Funktionselemente 12,13 und der Laufwerke bzw. Drehgestelle 2,3 entgegen der Aufprallrichtung, wobei auf dem Verschiebeweg je nach Aufprallrichtung die entsprechenden Energieverzehrelemente 18-21 und 26-29 unter Arbeitsaufnahme zusammengedrückt werden. Zusätzlich kann mit einer Klemmbefestigung der Funktionselemente 12,13 beim Verschieben durch Gleitreibung Arbeit aufgenommen werden. Die Anlenkung der Drehgestelle 2 und 3 am Hauptrahmen 1 ist soweit elastisch ausgeführt, daß ein Anschlag auf den Energieverzehrelementen 26-29 keine Schäden verursacht. Die Gesamtarbeit, die bei einem Aufprall aufgenommen wird ergibt sich aus der Summe der Arbeitsaufnahmen der verformten einzelnen Energieverzehrelemente.

## Patentansprüche

1. Schienenfahrzeug, insbesondere Lokomotive, mit einem Hauptrahmen und am Hauptrahmen angeordneten Funktionselementen, wie Umrichter, Transformatoren, Motoren, Getriebe, Kraftstoffbehälter, Laufwerke und dergleichen, **dadurch gekennzeichnet, daß** die Funktionselemente gegenüber dem Hauptrahmen (1) definiert verschiebbar gelagert sind, wobei nach Überschreitung bestimmter, durch eine Aufprallbelastung hervorgerufener Massekräfte, eine Verschiebung der Funktionselemente, gegenüber dem Hauptrahmen (1) und tragenden Strukturen des Schienenfahrzeugs unter Arbeitsaufnahme stattfindet.

2. Schienenfahrzeug nach Anspruch 1, **dadurch gekennzeichnet, daß** die Funktionselemente auf dem Hauptrahmen (1) befestigten Gleitbahnen nach der Maßgabe festgeklemmt sind, daß bei Überschreitung bestimmter Massekräfte der Funktionselemente eine Gleitreibung mit definierter Arbeitsaufnahme erfolgt.

3. Schienenfahrzeug nach Anspruch 1 oder 2, **dadurch gekennzeichnet, daß** die Funktionselemente am Hauptrahmen (1) verschiebbar befestigt sind, wobei zwischen den Funktionselementen und hauptrahmenfesten Anschlägen (14-17;22-25) Energieverzehrelemente (18-21;26-29) angeordnet sind.

4. Schienenfahrzeug nach Anspruch 3, **dadurch gekennzeichnet, daß** die Energieverzehrelemente aus Federelementen bestehen.

5. Schienenfahrzeug nach Anspruch 3, **dadurch gekennzeichnet, daß** die Federelemente mit Stoßdämpfereinrichtungen gekoppelt sind.

6. Schienenfahrzeug nach einem der Ansprüche 3 bis 5, **dadurch gekennzeichnet, daß** in den Energieverzehrelementen die Arbeitsaufnahme durch plastische Verformung von Strukturelementen erfolgt.

7. Schienenfahrzeug nach einem der Ansprüche 1 bis 6, **dadurch gekennzeichnet, daß** die Verschiebewege für die Funktionselemente in den Montage- und Wartungsfreiräumen der Funktionselemente angeordnet sind.

## Claims

1. Rail vehicle, in particular locomotive, with a main frame and functional elements, such as converters, transformers, motors, gear units, fuel tanks, running gear and the like, arranged on the main frame, **characterized in that** the functional elements are supported in a definably displaceable manner relative to the main frame (1), a displacement of the functional elements relative to the main frame (1) and supporting structures of the rail vehicle taking place with energy being absorbed once certain inertial forces produced by impact loading have been exceeded.

2. Rail vehicle according to claim 1, **characterized in that** the functional elements are clamped on slide bars attached to the main frame (1) such that, if certain inertial forces of the functional elements are exceeded, sliding friction with defined energy absorption occurs.

3. Rail vehicle according to claim 1 or 2, **characterized in that** the functional elements are fastened displaceably on the main frame (1), energy-dissipating elements (18-21; 26-29) being arranged between the functional elements and limit stops (14-17; 22-25) fixed on the main frame.

4. Rail vehicle according to claim 3, **characterized in that** the energy-dissipating elements consist of spring elements.

5. Rail vehicle according to claim 3, **characterized in that** the spring elements are linked to shock absorber devices.

6. Rail vehicle according to one of claims 3 to 5, **characterized in that** the energy is absorbed in the energy-dissipating elements by plastic deformation of structural elements.

7. Rail vehicle according to one of claims 1 to 6, **characterized in that** the displacement paths for the functional elements are arranged in the installation and maintenance spaces of the functional elements.

## Revendications

1. Véhicule sur rails, notamment locomotive, ayant un châssis porteur et des éléments fonctionnels placés sur le châssis porteur, comme des mutateurs, des transformateurs, des moteurs, des organes de transmission, des réservoirs de carburant, des organes de roulement et autres, **caractérisé en ce que** les éléments fonctionnels sont montés mobiles d'une façon définie par rapport au châssis porteur (1), un déplacement des éléments fonctionnels par rapport au châssis porteur (1) et aux structures porteuses du véhicule sur rails ayant lieu avec absorption de travail après un dépassement de forces inertielles déterminées à l'avance dues à un choc.

2. Véhicule sur rails selon la revendication 1, **caractérisé en ce que** les éléments fonctionnels sont bloqués sur des glissières fixées au châssis porteur (1) de sorte qu'une friction de glissement avec une absorption du travail définie a lieu en cas de dépassement de forces inertielles déterminées des éléments fonctionnels.

3. Véhicule sur rails selon la revendication 1 ou 2, **caractérisé en ce que** les éléments fonctionnels sont fixés de façon mobile au châssis porteur (1), des éléments de dissipation d'énergie (18-21 ; 26-29) étant placés entre les éléments fonctionnels et des butées (14-17 ; 22-25) solidaires du châssis.

4. Véhicule sur rails selon la revendication 3, **caractérisé en ce que** les éléments de dissipation d'énergie sont composés d'éléments élastiques.

5. Véhicule sur rails selon la revendication 3, **caractérisé en ce que** les éléments élastiques sont accouplés à des dispositifs d'amortissement des chocs.

6. Véhicule sur rails selon l'une des revendications 3 à 5, **caractérisé en ce que** l'absorption du travail a lieu par déformation plastique d'éléments structurels dans les éléments de dissipation d'énergie.

7. Véhicule sur rails selon l'une des revendications 1 à 6 **caractérisé en ce que** les trajets de déplacement pour les éléments fonctionnels sont placés dans des espaces libres de montage et de maintenance des éléments fonctionnels.
